# EUROPÄISCHE PATENTSCHRIFT

(11) **EP 0 082 420 B1**
(45) Veröffentlichungstag und Bekanntmachung des Hinweises auf die Patenterteilung: **03.07.1985**
(21) Anmeldenummer: 82111402.2
(22) Anmeldetag: 09.12.1982
(51) Int. Cl.: F21S 3/02, F21V 17/00

(54) **Leuchtenrahmen**
Lighting fixture frame
Encadrement pour armature lumineuse

(30) Priorität: 16.12.1981 DE 3149876
(43) Veröffentlichungstag der Anmeldung: 29.06.1983
(73) Patentinhaber: SIEMENS AKTIENGESELLSCHAFT, 80333 München (DE)
(72) Erfinder: Pöllmann, Johann, D-8221 Traunwalchen (DE); Brüggemann, Jürgen, D-8225 Traunreut (DE)

## Beschreibung

Die Erfindung betrifft einen Leuchtenrahmen gemäss Oberbegriff von Anspruch 1, wie er aus der DE-A Nr. 2617512 bekannt ist.

In dem bekannten Fall sind die Verbindungsschenkel nach innen umgebogene Endstücke der Wandungen. Daher ist es hierbei nicht möglich, die nach unten gerichteten Ränder der einzelnen Wandungen mit jeweils unveränderter Breite bis zum Eckstoss zu führen, was aber erforderlich ist, wenn die Ränder eine rechteckige Lichtaustrittsöffnung sichtbar umrahmen sollen. Auch ist das Aussehen der in einer Ecke zusammenstossenden Wandungen des Rahmens, insbesondere im Bereich der von den Rändern gebildeten Ecke, unbefriedigend. Trotzdem ist die Fertigung aufwendig - wegen der zusätzlichen Abkantung der Kupplungsschenkel - und die Montage erschwert, da hierbei die Wandungsteile unter Vorspannung gegeneinander verschoben werden müssen. Schliesslich ist die bekannte Verbindung nicht brauchbar, wenn zwei einander gegenüberliegende Wandungen mit einem dazwischenliegenden Boden ein einstückiges Gehäuse bilden, das durch passende Querwände abgeschlossen werden soll.

Der Erfindung liegt daher die Aufgabe zugrunde, die Mängel zu beseitigen, also insbesondere die Verbindung so auszubilden, dass die von dem Leuchtenrahmen umschlossene rechteckige Lichtaustrittsöffnung von Rändern umschlossen ist, die in den Ecken bündig aufeinanderstossen, wobei zusätzlich eine ästhetisch ansprechende Gestaltung im Eckbereich, eine einfache Fertigung und Montage angestrebt wird. Ferner soll die Verbindung auch brauchbar sein, wenn zwei gegenüberliegende, durch einen Boden miteinander verbundene Wandungen ein Gehäuseteil bilden, das nur noch stirnseitig durch Querwände abzuschliessen ist.

Die erfindungsgemässe Lösung dieser Aufgabe ist durch die im Anspruch 1 angegebenen Merkmale gekennzeichnet.

Aus der DE-B Nr. 2260670 ist zwar eine Leuchtenabschirmung bekannt, bei der eine Längswand zwischen zwei auf einem Träger fest montierten Querwänden gehalten ist, wobei nach innen umgebogene Lappen der Querwände federnd in U-förmige Randbereiche der Längswandung eingreifen. Längs- und Querwände haben dabei unten Ränder jeweils gleichbleibender Breite, die im Eckbereich auf lückenlosen Anschluss ausgeschnitten sind. Voraussetzung für die Brauchbarkeit dieser Abschirmung ist, dass die Querwände in festem Abstand auf einem Träger befestigt sind und damit ein Abziehen der Querwände von der Längswand nicht mehr möglich ist. Die Verbindung ist jedoch nicht bei einem geschlossenen Leuchtenrahmen brauchbar.

Bei der Erfindung reduziert sich die Montage einer Eckverbindung ausgehend von entsprechend zugeschnittenen und gestanzten Wandungen auf ein Verhaken der entsprechend ausgeschnittenen Randschenkel und ein Einschwenken der hierbei zunächst schräggestellten einen Wandung, bis sie mit einem Arretierschenkel unter einen Deckrand der anderen Wandung zu liegen kommt und durch eine Rastverbindung gehalten wird. Diese braucht dabei lediglich ein Zurückschwenken zu verhindern; die Verbindung der beiden Wandungen ist dagegegen dadurch gesichert, dass der Deckrand der einen Wandung den Arretierschenkel der anderen übergreift und damit eine zum Lösen der _{"}Hakverbindung" erforderliche Bewegung nicht zulässt.

Die Ausschnitte in den Randschenkeln sind dabei so bemessen, dass die Ränder der in einer Ecke aufeinandertreffenden Wandungen in derselben Ebene liegen und ferner die Positionen der Randschenkel gegenseitig fixiert sind. Entsprechend schräggestellte Kanten der Ausschnitte erleichtern dabei die Montage.

Die Erfindung eignet sich besonders vorteilhaft zum Aufbau geschlossener Leuchtengehäuse, bei denen gegenüberliegende Längswandungen durch einen Boden miteinander verbunden sind und ein rinnenförmiges Gehäuseteil bilden, das stirnseitig durch die Querwände abgeschlossen ist.

Sowohl bei einem solchen Gehäuse wie auch bei einem oben offenen Rahmen ist es zweckmässig, im Eckbereich jeweils ein Winkelstück anzuordnen, das mit einem Eckprofil die Schnittkanten der aufeinanderstossenden Wandungen abdeckt und damit auch für eine lichtdichte Eckausbildung sowie auch für eine Winkelversteifung sorgt. Wenn dieses Winkelstück mit der Querwandung fest verbunden ist, kann es zugleich den Arretierschenkel mit Ausnehmung für die Rastnase der Längswand aufweisen.

Die Begriffe Längswandung und Querwandung sollen nichts über die Längenrelation dieser Wandungen untereinander aussagen; vielmehr handelt es sich lediglich um Namen für zwei Teile mit unterschiedlichem Aufbau und Funktion, wie dies in Anspruch 1 definiert ist. Dementsprechend kann also beispielsweise die kürzere Wandung eines Rahmens in Aufbau und Funktion der hier als Längswandung bezeichneten Wandung gleich sein.

Die Erfindung wird anhand zweier Ausführungsbeispiele näher erläutert. Es zeigen:
Fig. 1 bis 4 die Eckausbildung eines ersten Ausführungsbeispieles, und zwar
Fig. 1 eine perspektivische Innenansicht;
Fig. 2 einen Schnitt entlang Linie 11-11 in Fig. 1;
Fig. 3 einen Schnitt entlang Linie 111-111 in Fig. 1;
Fig. 4 eine Ansicht entsprechend Fig. 2 mit einer eingehakten Querwand vor dem Einschwenken;
Fig. 5 bis 9 die Eckverbindung bei einem zweiten Ausführungsbeispiel unter zusätzlicher Verwendung eines Winkelstückes, wobei die nicht dargestellten Randschenkel entsprechend Fig. 1 miteinander verhakt sind, insbesondere
Fig. 5 eine Aussenansichtder Querwand im Eckbereich (Ansicht in Richtung des Pfeiles V in Fig. 6);
Fig. 6 eine Aussenansicht der Längswandung (in Richtung des Pfeiles VI in Fig. 5);
Fig. 7 einen Querschnitt entlang Linie VII-VII in Fig. 6 in vergrösserter Darstellung;
Fig. 8 einen Querschnitt entlang Linie VIII-VIII in Fig. 5, in Teilansicht, und
Fig. 9 eine Schnittansicht entlang Linie IX-IX in Fig. 8 in Teilansicht.

In Fig. 1 ist perspektivisch die Ausbildung einer Ecke eines Leuchtenrahmens von innen gesehen dargestellt: Die Längswandung 1 und die Querwandung 2 haben einen im Querschnitt U-förmigen, gleich ausgebildeten Rand 10 bzw. 20 mit einem freien Randschenkel 101 bzw. 201, der parallel zu den Wandungen verläuft. Diese Randschenkel sind als Kopplungsschenkel ausgebildet und kreuzen sich im Eckbereich und haben zu diesem ZweckAusschnitte, und zwar der Randschenkel 101 der Längswandung 1 einen nach oben offenen Ausschnitt 1011 und die Querwandung 2 einen entsprechenden, nach unten offenen Ausschnitt 2011 (Fig. 3). Die Tiefe dieser Ausschnitte ist so bemessen, dass die Bodenteile 103, 203 der Ränder 10, 20 in derselben Ebene liegen; ferner hat das Bodenteil 203 einen Freischnitt für den Rand 10, derart, dass ein praktisch lückenloser Übergang von dem Rand 10 zu dem Rand 20 sichergestellt ist.

Der Ausschnitt 1011 in der Längswandung 1 ist innerhalb des Randes 20 durch eine schräg nach unten verlaufende Kante 1012 begrenzt, die in einer Basisfläche mündet, deren Breite der Dicke des Randschenkels 201 entspricht: Die schräge Kante 1012 erleichtert das Einführen der Querwand 2, wie dies Fig. 4 veranschaulicht. Nach dem Einschwenken der Querwand liegt dann der Randschenkel 201 bündig an der anderen Kante des Ausschnittes 1011 an (vgl. Fig. 2).

Der Ausschnitt 2011 in dem Randschenkel 201 der Querwand 2 (Fig. 3) hat im Bereich des Randes 10 der Längswand 1 ebenfalls eine schräge Anlaufkante 2012, deren Fusspunkt 2013 einen solchen Abstand von der Endkante 202 des Randes 20 hat, dass der Randschenkel 101 bündig gegen die Endkante 202 gedrückt wird (Verbindung gegenüberliegender Längswandungen). Die Längs- und Querwandungen 1 und 2 werden in der in Fig. 1 dargestellten, miteinander verhakten Position dadurch gehalten, dass der nach innen abgewinkelte Arretierschenkel 21 der Querwandung 2 unter den entsprechend nach innen abgewinkelten Deckrand 11 der Längswandung 1 greift und in dieser Position durch eine Rastverbindung gehalten ist: Ein Lösen der miteinander verhakten Wandungen verhindert dabei der Deckrand 11, der über den Arretierschenkel 21 greift; die Rastverbindung hat dagegen lediglich die Aufgabe, ein Herausschwenken gemäss Fig. 4 zu verhindern. Sie besteht hierzu aus einer aus dem Deckrand 11 nach innen herausgedrückten Rastnase 110, die in eine entsprechende Ausnehmung 210 des Arretierschenkels 21 eingreift (Fig. 2).

Durch die Lage der Ausschnitte 1011 und 2011 in den Randschenkeln 101 und 201 sowie durch die Lage der Rastverbindung 110,210 ist die Lage der Schnittkanten der beiden Wandungen an der Ecke bestimmt; diese Ausschnitte und die Rastverbindung lassen sich so legen, dass die Schnittkanten der Wandungen sich berühren und parallel zueinander verlaufen. Hierbei auftretende lichtdurchlässige Fugen lassen sich vermeiden durch Verwendung eines Winkelstückes, wie es anhand des Ausführungsbeispieles nach den Fig. 5 bis 9 beschrieben wird. Hierbei wird zwischen den Schnittkanten der Wandungen bewusst ein Abstand gelassen, der durch ein diese Schnittkanten abdeckendes Eckprofil des Winkelstückes ausgefüllt ist. Bei fester Verbindung des Winkelstückes 3 mit der Querwandung 2 braucht die Querwandung 2 keinen Arretierschenkel 21 aufzuweisen; vielmehr kann dessen Funktion dann das Winkelstück übernehmen, das eine entsprechende Ausnehmung für die Rastnase 110 hat.

Vorzugsweise sind einander gegenüberliegende Längswandungen 1 durch einen Boden 100 miteinander verbunden, wobei diese Längswandungen senkrecht auf diesem Boden stehen und so ein rinnenförmiges Gehäuseteil mit U-förmigem Querschnitt bilden, das dann durch die Querwandungen zu einem vollständigen Gehäuse komplettierbar ist.

Das Ausführungsbeispiel nach den Fig. 5 bis 9 zeigt vor allem die Verwendung eines Winkelstükkes 3 in der Ecke eines rechteckigen Leuchtengehäuses mit den Längswandungen 1', die durch einen Boden 100' miteinander zu einem im Querschnitt U-förmigen Gehäuseteil verbunden sind. Stirnseitig abgeschlossen ist dieses Gehäuseteil durch Querwandungen 2'. Längs- und Querwandungen haben hierbei einen im Querschnitt U-förmigen Rand, und deren Randschenkel sind wie in Fig. 1 dargestellt miteinander verhakt.

In jeder Ecke des Gehäuses ist innen ein Winkelstück 3 mit senkrecht aufeinanderstehenden Anschlagflächen 31, 32 angeordnet, an dem die Längs- bzw. Querwandungen 1', 2' anliegen ; diese Anschlagflächen sind jedoch gegenüber einem Eckprofil 30 um die Dicke der Wandungen zurückversetzt, wie dies vor allem aus Fig. 7 deutlich zu sehen ist: Das Eckprofil 30 deckt somit die Schnittkanten der Längs- und Querwandungen ab, was vor allem bei Verwendung von vorbeschichtetem Blech von grosser Bedeutung ist. Zugleich ist damit jeder Lichtaustritt sicher vermieden.

Die Anschlagfläche 31 des Eckprofiles hat im Abstand voneinander zwei Taschen 310, in die Schlitze 320 von den Anschlagflächen 32 hineinführen: Durch diese Schlitze sind Laschen 22' der Querwandung 2' gesteckt und in den Taschen umgelegt, so dass die Querwandung 2' gegen die Anschlagfläche 32 gehalten ist (Fig. 7). Durch entsprechende Abstimmung der Abmessungen der Laschen 22 auf die Breite der Schlitze 320 ist ferner die Position des Winkelstückes quer zur Längsrichtung der Querwandung eindeutig festgelegt.

Die vorzugsweise symmetrisch zu einer Mittellinie M (Fig. 6) ausgebildeten Winkelstücke 3 haben an beiden Enden einen Arretierschenkel 21' mit einer Ausnehmung 210', in die eine aus dem Boden 100' herausgedrückte Rastnase 110' eingreift: Dadurch ist das Winkelstück 3 mit der daran gehaltenen Querwandung 2' auf der Oberseite mit dem Boden 100' des Gehäuses verbunden. Zugleich wird dadurch die Querwandung 2' nach unten gedrückt und damit ein Lösen der gemäss Fig. 1 verhakten Randschenkel von Längs- und Querwandungen verhindert.

Gemäss Fig. 5, 8 und 9, greift die Querwandung 2' mit einem Querschenkel 23' über den Rand des Bodens 100' und verhindert dadurch auch an dieser Stelle ein Austreten von Licht. Zusätzlich ist etwa in der Mitte des Bodens eine Rastverbindung zwischen diesem Querschenkel und dem Boden vorgesehen, durch die die Querwandung 2' zusätzlich gegen Abziehen gesichert ist. Der Boden 100' ist hierbei gegen die Unterseite des Querschenkels 23' durch Zungen 230' gedrückt (Fig. 8), die diesen Boden 100' im Bereich von Einschnitten 101' (Fig. 9) untergreifen.

## Patentansprüche

1. Leuchtenrahmen mit vier senkrecht aufeinanderstehenden Wandungen (1,1', 2, 2'), die eine Lichtaustrittsöffnung begrenzen; jede Wandung (1,1', 2, 2') hat an ihren Enden einen Kupplungsschenkel mit einem Ausschnitt (1011,2011); die Ausschnitte zweier in einem Eckbereich aufeinanderstossender Wandungen sind gegeneinander gerichtet; die Wandungen (1, 1', 2, 2') sind in jedem Eckbereich dadurch miteinander verbunden, dass die Kupplungsschenkel
- sich kreuzen,
- mit ihren Ausschnitten (1011,2011) ineinandergreifen und verhakt sind,
- und in der verhakten Position gesichert sind, dadurch gekennzeichnet, dass die Wandungen auf der Innenseite des Leuchtenrahmens ringsum einen im Querschnitt U-förmigen Rand (10,20) mit je einem freien Randschenkel (101, 102) haben; dass die Ausschnitte (1011, 2011) in den freien Randschenkeln (101, 201) der Ränder (10, 20) liegen; dass der Ausschnitt (1011 ) in dem freien Randschenkel (101) der einen Wandung (1) - im folgenden als Längswandung bezeichnet-gegen einen Deckrand (11) dieser Längswandung hin offen ist, wobei dieser Deckrand (11)
- auf der dem Rand (10) gegenüberliegenden Seite der Längswandung (1) verläuft und
- in den von dem Leuchtenrahmen umschlossenen Raum abgewinkelt ist;
dass die andere Wandung (2) - im folgenden als Querwandung bezeichnet - einen Arretierschenkel (21 ) hat, der unter den Deckrand (11) der benachbarten Längswandung (1) greift und in dieser Lage durch eine Rastverbindung gesichert ist, wodurch die miteinander verhakten freien Randschenkel (101, 201) miteinander im Eingriff gehalten werden; dass die Bodenteile (103,203) der Ränder (10, 20) auf gegenseitigen, praktisch lükkenlosen Anschluss ausgeschnitten sind.

2. Leuchtenrahmen nach Anspruch 1, dadurch gekennzeichnet, dass die Deckränder (11) der einander gegenüberliegenden Längswandungen (1) Teil eines diese Wandungen zu einem rinnenförmigen Gehäuseteil verbindenen Bodens (100, 100') sind, wobei das Gehäuseteil stirnseitig durch die Querwandungen (2, 2') abgeschlossen ist.

3. Leuchtenrahmen nach Anspruch 2, dadurch gekennzeichnet, dass die Querwandung (2') den Boden (100') des Gehäuseteiles mit einem Querschenkel (23') übergreift, der mindestens eine Zunge (230') hat, die im Bereich eines Einschnittes (101') den Boden (100') untergreift.

4. Leuchtenrahmen nach Anspruch 3, dadurch gekennzeichnet, dass der Querschenkel einen Durchbruch hat, in den eine aus dem Boden des Gehäuseteiles herausgedrückte Rastnase eingreift.

5. Leuchtenrahmen nach einem der Ansprüche 1 bis 4, dadurch gekennzeichnet, dass die Querwandungen (2') an beiden Enden mit einem Winkelstück (3) verbunden sind, das den Arretierschenkel (21') mit der Ausnehmung (210') aufweist.

6. Leuchtenrahmen nach Anspruch 5, dadurch gekennzeichnet, dass das Winkelstück (3) ein Formteil aus Kunststoff mit rechtwinklig zueinander stehenden Anschlagflächen (31, 32) und einem diese Anschlagflächen um die Dicke der Wandungen (1',2') überragenden Eckprofil (30) ist, dass die eine Anschlagfläche (31) Taschen (310) und die andere Anschlagfläche (32) in diese Taschen (310) führende Schlitze (320) aufweist, und dass die Querwandung (2') Laschen (22') hat, die durch die Schlitze (320) in die Taschen (310) hineingebogen sind.

7. Leuchtenrahmen nach einem der Ansprüche 1 bis 6, dadurch gekennzeichnet, dass die Ausschnitte (1011, 2011) in den Randschenkeln (101,201) so bemessen sind, dass die Ränder (10, 20) der in einer Ecke aufeinandertreffenden Wandungen (1, 2) in derselben Ebene liegen.

8. Leuchtenrahmen nach Anspruch 7, dadurch gekennzeichnet, dass sich der Ausschnitt (1011) in der Längswandung (1) keilförmig verengt und auf der dem Ende der Längswandung (1) zugewandten Seite von einer schräg verlaufenden Kante (1012) begrenzt ist.

9. Leuchtenrahmen nach Anspruch 8, dadurch gekennzeichnet, dass der Ausschnitt (2011 ) in der Querwandung (2) eine schräg gegen das Bodenteil (103) des Randes (10) der Längswandung (1) gerichtete Anlaufkante (2012) hat, die den Randschenkel (101) der Längswandung (1) gegen die Endkante (202) des Randes (20) drückt.

## Claims

1. Lighting fixture frame having four walls (1, 1', 2, 2') which are at right angles to one another and which bound a light outlet opening; each wall (1, 1', 2, 2') has a coupling side piece with a cut-out portion (1011, 2011) at its ends; the cut-out portions of two walls which abut in a corner region are directed against one another; the walls (1, 1', 2, 2') are connected to one another in each corner region in that the coupling flanks
- intersect,
- engage into one another and interlock by means of their cut-out portions (1011,2011), and
- are secured in the interlocked position, characterised in that on the inside of the lighting fixture frame, the walls have a rim (10, 20) all round, which is U-shaped in cross-section and has a free marginal side piece (101,102); that the cut-out portions (1011, 2011 ) are arranged in the free marginal side pieces (101, 201) of the rims (10, 20); that in the free marginal side piece (101) of one wall (1) (hereinafter referred to as the longitudinal wall) the cut-out portion (1011) is open towards a covering border (11) of the longitudinal wall, where the covering border (11) - extends on the side of the longitudinal wall (1) which is opposite the rim (10) and
- is bent into the space surrounded by the lighting fixture frame;
that the other wall (2) (hereinafter referred to as the transverse wall) has a locking side piece (21 ) which engages the covering border (11) of the adjacent longitudinal wall (1) from below and is secured in this position by a catch connection, whereby the mutually interlocked free marginal side pieces (101, 201 ) are held so as to be in engagement with one another; and that the bottom parts (103, 203) of the rims (10, 20) are cut away so as to have a mutual connection which is practically without gaps.

2. A lighting fixture frame as claimed in Claim 1, characterised in that the covering borders (11) of the longitudinal walls (1) which are arranged opposite one another, form part of a floor (100, 100') which connects the walls to form a channel- shaped housing part, the housing part being closed at its ends by transverse walls (2, 2').

3. A lighting fixture frame as claimed in Claim 2, characterised in that the transverse wall (2') overlaps the floor (100') of the housing part by means of a transverse flange (23,) which has at least one tongue (230') which engages the floor (100') from below in the region of a slot (101').

4. A lighting fixture frame as claimed in Claim 3, characterised in that the transverse flank has an opening into which engages a latch which is pressed from the floor of the housing part.

5. A lighting fixture frame as claimed in one of Claims 1 to 4, characterisd in that, at both ends, the transverse walls (2') are connected to an angled piece (3) which has the locking side piece (21') with the aperture (210').

6. A lighting fixture frame as claimed in Claim 5, characterised in that the angled piece (3) is a moulded part made of synthetic resin and has stop surfaces (31,32), which are at right angles to one another, and a corner profile (30) which projects beyond these stop surfaces by the thickness of the walls (1', 2'); that the one stop surface (31) has pockets (310) and the other stop surface (32) has slots (320) which lead into the pockets (310); and that the transverse wall (2') has lugs (22') which are bent through the slots (320) into the pockets (310).

7. A lighting fixture frame as claimed in one of Claims 1 to 6, characterised in that in the marginal side pieces (101, 201), the cut-out portions (1011, 2011) are so dimensioned that the rims (10, 20) of the walls (1, 2) which abut in a corner, are arranged in the same plane.

8. A lighting fixture frame as claimed in Claim 7, characterised in that the cut-out portion (1011) in the longitudinal wall (1) tapers in wedge-shaped fashion and is bounded by an obliquely extending edge (1012) at the side facing the end of the longitudinal wall (1).

9. A lighting fixture frame as claimed in Claim 8, characterised in that the cut-out portion (2011 ) in the transverse wall (2) has a leading edge (2012) which is directed obliquely to the floor part (103) of the rim (10) of the longitudinal wall (1) and which presses the marginal side piece (101) of the longitudinal wall (1) against the end edge (202) of the rim (20).

## Revendications

1. Cadre pour lampes, comportant quatre parois (1, 1', 2, 2'), perpendiculaires entre elles, qui délimitent une ouverture de sortie de la lumière, chaque paroi (1,1', 2, 2') comporte, au niveau de ses extrémités, une aile d'accouplement comportant une découpe (1011, 2011 ) ; les découpes de deux parois en aboutement dans une zone d'angle sont dirigées l'une vers l'autre; les parois (1, 1', 2, 2') sont reliées entre elles au niveau de chaque zone d'angle par le fait que les ailes d'accouplement:
- se croisent,
- sont imbriquées mutuellement et sont accrochées au moyen de leurs découpes (1011, 2011 ), et
- sont bloquées dans la position accrochée;
caractérisé par le fait que les parois comportent sur leur pourtour, sur la face intérieure du cadre pour lampes, un bord en forme de U en section transversale (10, 20) comportant une aile latérale libre (101, 102); que les découpes (1011, 2011) sont ménagées dans les ailes latérales libres (101, 201 ) des bords (10, 20); que la découpe (1011 ) ménagée dans l'aile latérale libre (101 ) d'une paroi (1) - désignée ci-après sous le terme de paroi longitudinale - est ouverte en direction d'un bord de recouvrement (11 ) de cette paroi longitudinale, ce bord de recouvrement (11 )
- s'étendant sur le côté de la paroi longitudinale (1 ) qui est située à l'opposé du bord (10), et
- étant coudé dans l'espace enserré par le cadre pour lampes;
que l'autre paroi (2) - désignée ci-après sous le terme de paroi transversale - possède une aile de blocage (21 ) qui s'engage au-dessous du bord de recouvrement (11) de la paroi longitudinale (1) voisine et est bloqué dans cette position par une liaison par encliquetage, ce qui a pour effet que les ailes latérales libres (101, 201) accrochées l'une à l'autre sont maintenues réciproquement en prise; que les éléments de base (103, 203) des bords (10, 20) sont découpés en raccordement réciproque pratiquement sans discontinuité.

2. Cadre pour lampes suivant la revendication 1, caractérisé par le fait que les bords de recouvrement (11) des parois longitudinales (1) réciproquement en vis-à-vis font partie d'un fond (100, 100') reliant ces parois pour former un élément de boîtier en forme de gouttière, l'élément de boîtier étant terminé du côté frontal par les parois transversales (2, 2').

3. Cadre pour lampes suivant la revendication 2, caractérisé par le fait que la paroi transversale (2') s'engage par-dessus le fond (100') de l'élément de boîtier par une aile transversale (23') qui possède au moins une languette (230') qui s'engage au-dessous du fond (100') au voisinage d'une découpe (101').

4. Cadre pour lampes suivant la revendication 3, caractérisé par le fait que l'aile transversale possède un perçage dans lequel s'engage un ergot d'encliquetage ressorti par emboutissage à partir du fond de l'élément de boîtier.

5. Cadre pour lampes suivant l'une des revendications 1 à 4, caractérisé par le fait que les parois transversales (2') sont reliées, au niveau de leurs deux extrémités, à une pièce coudée (3) qui possède une aile de blocage (21') comportant l'évidement(210').

6. Cadre pour lampes suivant la revendication 5, caractérisé par le fait que la pièce coudée (3) est une pièce de forme en matière plastique comportant des surfaces de butée (31, 32) perpendiculaires entre elles et un profilé d'angle (30) faisant saillie au-dessus de ces surfaces de butée sur une hauteur égale à l'épaisseur des parois (1', 2'), qu'une surface de butée (31) comporte des poches (310) et que l'autre surface de butée (31) comporte des fentes (320) aboutissant dans ces poches (310) et que la paroi transversale (2') comporte des pattes (22') qui sont repliées, à travers des fentes (320), dans les poches (310).

7. Cadre pour lampes suivant l'une des revendications 1 à 6, caractérisé par le fait que les découpes (1011, 2011) situées dans les ailes latérales (101, 201 ) sont dimensionnées de telle sorte que les bords (10, 20) des parois (1, 2) se rejoignant au niveau d'un angle sont situés dans le même plan.

8. Cadre pour lampes suivant la revendication 7, caractérisé par le fait que la découpe (1011 ) ménagée dans la paroi longitudinale (1 ) se rétrécit en forme de coin et est limitée, sur son extrémité tournée vers l'extrémité de la paroi longitudinale (1 ), par un bord oblique (1012).

9. Cadre pour lampes suivant la revendication 8, caractérisé par le fait que la découpe (2011 ) ménagée dans la paroi transversale (2) possède un bord montant (2012) dirigé obliquement par rapport à l'élément de base (130) du bord (10) de la paroi longitudinale (1 ) et qui repousse l'aile latérale (101) de la paroi longitudinale (1) contre l'arête d'extrémité (202) du bord (20).
